# EUROPÄISCHE PATENTSCHRIFT

(11) **EP 0 419 888 B1**
(45) Veröffentlichungstag und Bekanntmachung des Hinweises auf die Patenterteilung: **15.12.1993**
(21) Anmeldenummer: 90116829.4
(22) Anmeldetag: 01.09.1990
(51) Int. Cl.: B63B 7/08

(54) **Schlauchboot mit vergrössertem Innenraum**
Pneumatic boat with increased inner space
Bateau pneumatique avec espace intérieur augmenté

(30) Priorität: 27.09.1989 DE 3932132
(43) Veröffentlichungstag der Anmeldung: 03.04.1991
(73) Patentinhaber: WIKING SCHLAUCHBOOTWERFT HANEL GMBH, D-34369 Hofgeismar (DE)
(72) Erfinder: Prust, Heinz-Jürgen, D-3526 Trendelburg 2 (DE)
(74) Vertreter: Riebling, Peter, Dr.-Ing.

(56) Entgegenhaltungen:
- FR-A- 2 471 545
- GB-A- 980 705
- US-A- 3 168 751

## Beschreibung

Die Erfindung betrifft ein Schlauchboot mit einer Bootsschale und einem in einer Draufsicht im wesentlichen U-förmigen Schlauchkörper an der Außenseite der Bootsschale.

Derartige Schlauchboote sind in zahlreichen Ausführungsformen bekannt geworden, wobei die Erfindung sich insbesondere auf Schlauchboote bezieht, bei denen die Bootsschale aus glasfaserverstärktem Kunststoff besteht. Den bekannten Schlauchbooten ist es gemeinsam, daß der Schlauchkörper einen kreisförmigen Querschnitt hat.

Demgegenüber liegt der Erfindung die Aufgabe zugrunde, ein derartiges Schlauchboot vorzuschlagen, bei dem der nutzbare Innenraum des Schlauchboots fühlbar vergrößert ist.

Zur Lösung dieser Aufgabe ist die Erfindung dadurch gekennzeichnet, daß der Schlauchkörper im Querschnitt zumindest im Bereich der Schenkel des U profilierte Schotten bzw. Abschlüsse in Schlauchkörper eingesetzt und mit diesem verbunden sind, wodurch dieser an seiner zur Bootsschale weisenden Innenseite abgeflacht ist.

Durch diese Abflachung gewinnt man entsprechenden Platz, der als Innenraum des Schlauchboots genutzt werden kann.

Die Abflachung soll ein etwa halbmondförmiges Profil ergeben, wie dies auch zeichnerisch dargestellt ist. Das heisst, daß das Profil des Schlauchkörpers an seiner Innenseite mit einem verhältnismässig großen Radius nach innen gewölbt verläuft. Es sind aber auch andere Profilierungen denkbar, beispielsweise ein gerader Abschluß, obgleich insbesondere aus Gründen der Befestigung zwischen dem Schlauchkörper und der Bootsschale ein an der Innenseite leicht abgeflachtes Profil, etwa wie zeichnerisch dargestellt, bevorzugt wird.

Die angestrebte Profilierung des Schlauchkörpers wird vorzugsweise dadurch erreicht, daß entsprechend profilierte Schotten bzw. Abschlüsse in den Schlauchkörper eingesetzt und mit diesem verbunden sind. Die Verbindung erfolgt vorzugsweise durch eine Verklebung. Die Schotten können aus flexiblem Material bestehen. Die Abschlüsse bestehen vorzugsweise aus hartem Material, beispielsweise Holzscheiben. Die Ausrüstung eines Schlauchboots mit einem senkrechten oder schrägen Schlauchabschluß ist ansich bekannt und wird auch bei dem erfindungsgemässen Schlauchboot verwendet.

Die Verbindung zwischen der Bootsschale und dem Schlauchkörper wird man als Klebeverbindung ausbilden. Zu diesem Zweck ist an der zum Schlauchkörper weisenden Seite des Bootskörpers eine schalenförmige Klebefläche vorgesehen, deren Unterseite als Stringerleiste ausgebildet werden kann. Die Stringerleiste kann das Fahrverhalten des Schlauchboots zusätzlich stabilisieren. Im Bereich der Stringerleiste ist die schalenförmige Klebefläche um einen kürzeren Abstand wieder nach oben gebogen zwecks besserer Einfassung des Schlauchkörpers und zur Erzielung einer besonders guten Klebeverbindung.

Die Erfindung wird im folgenden anhand eines Ausführungsbeispiels näher erläutert, aus dem sich weitere wichtige Merkmale ergeben. Die Figur zeigt schematisch einen Schnitt durch ein Schlauchboot, wobei die linke Hälfte der Figur ein erfindungsgemässes Schlauchboot darstellt und die rechte Hälfte zum Vergleich ein herkömmliches Schlauchboot.

Es ist eine Bootsschale 1 aus glasfaserverstärktem Kunststoff vorgesehen, der aussen in einer schalenförmigen Klebefläche 2 endet.

Die Klebefläche ist so profiliert, daß ein Schlauchkörper 3 mit etwa halbmondförmigem Profil mit der Bootsschale 1 verbunden wird. Dieses Profil wird durch entsprechend profilierte Schotten und Abschlüsse erreicht, die in den Schlauchkörper 3 eingesetzt und mit diesem verklebt sind. Der Schlauchabschluß besteht aus einem starren Teil aus Holz, Kunststoff, z.B. Hart PVC, Formteil aus GFK oder Stahl, und beabstandet voneinander sind im Schlauchkörper links und rechts mindestens jeweils ein entsprechendes Schott, vorzugsweise aus geeignetem flexiblen Material, in den Schlauchkörper eingesetzt.

Der halbmondförmige Schlauchkörper wird dann an die entsprechend konstruierte Bootsschale 1 angepresst und nach herkömmlicher Art verklebt.

Durch diese Konstruktionsweise entsteht an der Unterseite eine zusätzliche Stringerleiste 4, die das Fahrverhalten des Schlauchboots bei Geradeausfahrt und bei Kurvenfahrt positiv beeinflussen kann.

Ein Vergleich der linken Hälfte der Figur mit der rechten Hälfte zeigt, daß der Innenraum links fühlbar größer ist als der Innenraum rechts. Dies beruht darauf, daß bei dem herkömmlichen Schlauchboot, wie es rechts in der Figur angedeutet ist, der Schlauchkörper 5 kreisförmig profiliert ist. (Die beiden Hälften in der Figur werden durch eine gedachte Mittellinie 6 voneinander getrennt).

In einer Draufsicht hat der Schlauchkörper 3 im wesentlichen die Form eines U, welches in der Mitte etwas spitz zuläuft, entsprechend der üblichen Form derartiger Schlauchboote. Die beschriebene Profilierung des Schlauchkörpers 3 ist nun erfindungsgemäss zumindest an den beiden Seiten des Schlauchkörpers, d.h. an den beiden Schenkeln des U, vorgesehen, vorzugsweise aber am gesamten Schlauchkörper.

## Patentansprüche

1. Schlauchboot mit einer Bootsschale und einem in einer Draufsicht im wesentlichen U-förmigen Schlauchkörper an den Außenseiten der Bootsschale, **dadurch** **gekennzeichnet**, daß in den Schlauchkörper (3) im Querschnitt zumindest im Bereich der Schenkel des U profilierte Schotten bzw. Abschlüsse in den Schlauchkörper (3) eingesetzt und mit diesem verbunden sind, wodurch dieser an seiner zur Bootsschale (1) weisenden Innenseite abgeflacht ist.

2. Schlauchboot nach Anspruch 1, **dadurch** **gekennzeichnet**, daß an der zum Schlauchkörper (3) weisenden Seite des Bootskörpers (1) eine schalenförmige Klebefläche (2) zur Verbindung mit dem Schlauchkörper (3) vorgesehen ist, deren Unterseite als Stringerleiste (4) ausgebildet ist.

## Claims

1. Inflatable dinghy with a dinghy shell and, on the outer sides of the dinghy shell, a tube body which is essentially U-shaped in plan view, characterised in that partitions or closures which are profiled in cross-section at least in the region of the arms of the U are inserted in the tube body (3) and connected thereto, as a result of which the latter is flattened on its inner side facing towards the dinghy shell (1).

2. Inflatable dinghy according to claim 1, characterised in that on the side of the dinghy body (1) facing towards the tube body (3) is provided a dished adhesive surface (2) for connection to the tube body (3), of which the lower side is constructed as a stringer ledge (4).

## Revendications

1. Canot pneumatique comportant une coque et, sur les côtés extérieurs de celle-ci, un corps pneumatique sensiblement en forme de U, vu de dessus, caractérisé en ce que des cloisons étanches ou des bordures profilées sont placées dans le corps pneumatique (3) et reliées à celui-ci, au moins dans la zone des branches du U, en section transversale, ledit corps pneumatique étant ainsi aplati sur son côté intérieur tourné vers la coque (1).

2. Canot pneumatique selon la revendication 1, caractérisé en ce qu'il est prévu, sur le côté du corps de canot (1) tourné vers le corps pneumatique (3), une surface collante (2) en forme de coque destinée à être reliée au corps pneumatique (3) et dont la face inférieure est conçue comme une barre raidisseuse (4).
